# FASCICULE DE BREVET EUROPEEN

(11) **EP 1 473 267 B1**
(45) Date de publication et mention de la délivrance du brevet: **26.04.2006**
(21) Numéro de dépôt: 04356038.2
(22) Date de dépôt: 16.03.2004
(51) Int. Cl.: B66C 23/74

(54) **Dispositif de lestage pour grue**
Vorrichtung zum Ballastieren eines Krans
Crane ballasting device

(30) Priorité: 30.04.2003 FR 0305362
(43) Date de publication de la demande: 03.11.2004
(73) Titulaire: POTAIN, F-69130 Ecully (FR)
(72) Inventeur: Monteil, Philippe, 03210 Chemilly (FR); Millet, Yves, 03000 Moulins (FR)
(74) Mandataire: Bratel, Gérard

(56) Documents cités:
- EP-A- 1 205 422
- EP-A- 1 293 467
- FR-A- 1 366 878
- US-A- 6 039 374

## Description

La présente invention se rapporte au domaine technique des grues, en particulier des grues à tour. Cette invention concerne, plus particulièrement, un dispositif destiné au lestage d'une telle grue à l'aide de blocs de béton empilables sur un châssis de base de la grue, le dispositif de lestage combinant les blocs de lest et des moyens de manutention de ces blocs, permettant la mise en place des blocs de lest sans intervention manuelle.

La demande de brevet européen publiée EP 1205422 A1 décrit déjà un dispositif de préhension des blocs de lest prévus pour être empilés à la base d'une grue, en particulier d'une grue à tour, ce dispositif connu combinant :
- sur le dessus des blocs de lest, des crochets orientés vers l'extérieur et logés à l'intérieur de cavités de forme adaptée au guidage latéral de roulettes du préhenseur et au débattement maximal du préhenseur ;
- un préhenseur relié (en utilisation) à un câble de levage actionné par un treuil de la grue, le préhenseur étant composé de deux bras articulés entre eux par l'une de leurs extrémités, et munis à leur autre extrémité respective d'une partie ouverte prévue pour s'engager dans un crochet des blocs de lest, cette autre extrémité étant aussi pourvue de roulettes, tandis que des leviers articulés sont prévus pour commander l'ouverture ou la fermeture des bras du préhenseur ;
- un système de centrage des blocs de lest, qui utilise d'une part des excroissances de profil trapézoïdal sur la face supérieure de ces blocs et des cavités correspondantes sur la face inférieure des mêmes blocs, une cavité d'un bloc supérieur étant prévue pour coopérer avec une excroissance d'un bloc inférieur, et d'autre part des étriers prévus sur un côté des blocs de lest, à leur partie supérieure, et des réservations correspondantes ménagées à la partie inférieure des blocs, chaque réservation d'un bloc supérieur étant prévue pour coopérer avec un étrier d'un bloc inférieur, les étriers constituant aussi des barreaux d'échelles utilisées par les opérateurs.

Ce dispositif connu présente divers inconvénients :
- La forme requise des blocs de lest est particulièrement difficile à réaliser, notamment en ce qui concerne les cavités avec paroi en pente, le positionnement précis des crochets dans ces cavités, les excroissances et réservations de profil trapézoïdal, et la mise en place des étriers latéraux ainsi que la réalisation des réservations correspondantes.
- Les roulettes de guidage, prévues aux extrémités des bras du préhenseur, constituent des parties fragiles, exposées à des chocs en cours d'utilisation.
- L'ensemble des leviers utilisés pour le déverrouillage des blocs de lest possède une faible fiabilité, compte tenu des positions relatives de ses axes d'articulation.
- Le système de centrage est complexe, dans la mesure où il nécessite des éléments distincts pour le positionnement relatif longitudinal et le positionnement relatif transversal des blocs de lest empilés.
- Lors de l'utilisation du dispositif, la sécurité de l'opérateur n'est pas garantie, si celui-ci engage un bras ou un doigt dans les pièces articulées.

Dans l'ensemble, même s'il prétend ne nécessiter qu'un seul opérateur pour réaliser le lestage, le dispositif connu ici évoqué reste donc complexe et coûteux, et d'une utilisation délicate et dangereuse.

La présente invention vise à éliminer l'ensemble des inconvénients précédemment exposés, et ses buts principaux sont donc de fournir un dispositif de lestage pour grue qui :
- permette une réalisation des opérations de lestage et de délestage, c'est à-dire de mise en place et de retrait des blocs de lest, par un seul opérateur avec un gain effectif de temps et de main d'oeuvre, et en toute sécurité pour cet opérateur ;
- utilise des blocs de lest de configuration simple, pouvant être produits industriellement de façon économique ;
- comporte un système simple et précis pour le centrage des blocs de lest les uns par rapport aux autres ;
- comporte aussi un système simple de centrage des moyens de préhension sur un bloc de lest à manipuler ;
- constitue globalement un dispositif simple et robuste, donc fiable, dont le principe repose en particulier sur un fonctionnement par gravité des pièces articulées.

A cet effet, l'invention a pour objet un dispositif de lestage pour grue, en particulier pour grue à tour, du genre ici concerné c'est-à-dire combinant des blocs de lest empilables sur un châssis de base de la grue et un préhenseur pour la manutention des blocs de lest, le préhenseur étant prévu pour être relié, en utilisation, à un moyen de manutention, ce dispositif comprenant de façon connue des moyens de liaison non permanente par accrochage entre le préhenseur et un bloc de lest, ainsi que des moyens pour le centrage des blocs de lest empilés, les uns par rapport aux autres, et ledit dispositif étant caractérisé essentiellement par le fait que les moyens de liaison non permanente précités comprennent deux crochets de préhension opposés montés pivotants, autour d'axes horizontaux, dans les régions d'extrémité d'un palonnier du préhenseur, chaque crochet de préhension possédant, d'un côté de son axe de pivotement, un bec d'accrochage prévu pour coopérer avec un axe transversal placé dans un logement correspondant d'un bloc de lest, et de l'autre côté de son axe de pivotement, une partie arrière rattachée à une élingue par laquelle le préhenseur est suspendu au câble de levage, à chaque crochet de préhension étant associé à un verrou porté par le palonnier et prévu pour maintenir temporairement le crochet de préhension correspondant en position de libération de l'axe transversal.

Ainsi, l'invention fournit un dispositif de lestage qui est d'utilisation particulièrement aisée, le dispositif comportant des crochets montés sur le préhenseur et non plus sur les blocs de lest, et nécessitant comme seule intervention manuelle le déverrouillage des crochets avant le levage d'un bloc de lest, tandis que les autres mouvements sont commandés par la gravité et par l'action des élingues sur les crochets de préhension.

Dans un mode d'exécution simple, le palonnier est constitué à partir de deux barres ou profilés parallèles, solidarisés l'un avec l'autre en ménageant entre eux un interstice longitudinal, de manière à former aux deux extrémités du palonnier des chapes servant à l'articulation des deux crochets de suspension.

Sur les deux barres ou profilés du palonnier sont avantageusement fixées des plaques de protection verticales, qui protègent la zone de débattement de la partie arrière des crochets de préhension, pour la sécurité de l'opérateur.

De préférence, la partie arrière de chaque crochet de préhension constitue elle-même, ou porte, un contrepoids, lequel permet aux crochets de préhension de libérer automatiquement les axes transversaux du bloc de lest, lorsque celui-ci est posé et que les élingues se détendent.

Avantageusement, chaque élingue forme, avec l'axe longitudinal du crochet de préhension correspondant, un angle inférieur à 180°, ce qui assure le maintien en position des crochets de préhension sur les axes transversaux du bloc de lest, sous l'effet du poids de ce bloc.

Dans une forme de réalisation avantageuse, chaque verrou du préhenseur est un verrou monté pivotant autour d'un axe horizontal porté par le palonnier, le verrou possédant une forme coudée, avec une partie inférieure formant contrepoids, et une partie supérieure formant bec de verrouillage et munie d'une rampe, destinée à coopérer avec un doigt de commande porté par la partie arrière du crochet de préhension correspondant.

Selon un autre aspect de l'invention, les blocs de lest, réalisés essentiellement en béton, comportent chacun deux parties de préhension métalliques, noyées dans le béton, qui délimitent chacune un logement apte à recevoir un crochet de préhension, chaque partie de préhension métallique étant munie d'un axe transversal, traversant le logement qu'elle délimite et prévu pour coopérer avec le bec d'accrochage d'un crochet de préhension engagé dans ce logement.

Sous le palonnier sont avantageusement fixées deux équerres de positionnement, prévues pour coopérer, respectivement, avec les bords supérieurs des logements délimités par les deux parties de préhension d'un bloc de lest ; ces équerres assurent le centrage du préhenseur sur un bloc de lest à accrocher, lorsque le palonnier se pose sur la face supérieure du bloc de lest.

Dans un mode de réalisation préférentiel, les moyens pour le centrage des blocs de lest empilés, les uns par rapport aux autres, comprennent sur chaque bloc de lest des pions de centrage coniques, qui dépassent au-dessus de la face supérieure du bloc de lest, et des logements correspondants de forme évasée, en particulier conique ou pyramidale, qui débouchent dans la face inférieure du bloc de lest. Ces pions et logements complémentaires assurent, à eux seuls, le positionnement relatif longitudinal et transversal de deux blocs de lest directement superposés, et ils permettent d'admettre certains écarts de tolérances dans la fabrication et la pose des blocs.

Selon un mode d'exécution avantageux, du point de vue de la fabrication du dispositif et de sa précision de réalisation, les pions de centrage et les logements correspondants appartiennent à des parties de centrage métalliques, chaque partie de centrage métallique s'étendant verticalement sur un côté d'une partie de préhension métallique, et étant rattachée à celle-ci pour constituer un insert métallique unique, noyé dans le béton du bloc de lest.

Enfin, le palonnier est avantageusement muni, à ses extrémités, d'anneaux prévus pour recevoir une corde de guidage, utilisable en cours de manutention d'un bloc de lest, accroché sous le palonnier, la corde étant prévue pour être tenue par un opérateur qui reste posté au sol.

L'invention sera mieux comprise à l'aide de la description qui suit, en référence au dessin schématique annexé représentant, à titre d'exemple, une forme d'exécution de ce dispositif de lestage pour grue :
Figure 1 est une vue d'ensemble, en perspective, d'un préhenseur d'un dispositif conforme à la présente invention ;
Figure 2 est une vue de face montrant l'ensemble du dispositif selon l'invention, avec le préhenseur se présentant au-dessus d'un bloc de lest ;
Figure 3 est une vue à échelle agrandie du détail A de la figure 2, montrant plus particulièrement un crochet du préhenseur en position verrouillée;
Figures 4, 5 et 6 sont des vues de détail similaires à la figure 3, illustrant des positions successives du crochet au cours de l'utilisation du dispositif, plus particulièrement dans la phase d'accrochage d'un bloc de lest ;
Figure 7 est une vue de face similaire à la figure 2, montrant le préhenseur lors du levage du bloc de lest ;
Figure 8 est une autre we de face illustrant le guidage du bloc de lest en cours de manutention ;
Figure 9 est encore une autre vue de face, illustrant l'empilage et le centrage des blocs de lest ;
Figure 10 est une vue de détail, illustrant le début du décrochage automatique du bloc de lest posé ;
Figure 11 est une vue similaire à la figure 10, illustrant la fin du décrochage automatique du bloc de lest ;
Figure 12 montre, en vue de face, l'ensemble du dispositif avec son préhenseur décroché du dernier bloc de lest posé ;
Figure 13 représente, en perspective, un insert métallique du bloc de lest.

Le dispositif de lestage pour grue, représenté au dessin, est constitué d'un préhenseur 2 et de blocs de lest 3, le préhenseur 2 étant adapté aux blocs de lest 3.

Le préhenseur 2 est représenté dans son ensemble aux figures 1 et 2, la figure 3 représentant à plus grande échelle un détail A de ce préhenseur 2.

Le préhenseur 2 comprend un palonnier 4, constitué à partir de deux profilés en "U" 5 et 6 parallèles, opposés l'un à l'autre, et solidarisés l'un avec l'autre, un interstice 7 étant ménagé entre les deux profilés 5 et 6, sur toute la longueur de ceux-ci. Ainsi légèrement espacés, les deux profilés 5 et 6 forment deux chapes, respectivement situées aux deux extrémités du palonnier 4.

Sur la partie inférieure du palonnier 4, donc sous les ailes inférieures des deux profilés 5 et 6, sont soudées deux équerres transversales de positionnement, respectivement 8 et 9.

Sur la partie supérieure du palonnier 4, plus particulièrement sur les deux profilés 5 et 6, sont soudées des plaques de protection 42 triangulaires, verticales (omises sur la figure 1).

A chaque extrémité, dans sa partie formant chape, le palonnier 4 comporte deux trous coaxiaux, ménagés respectivement dans les âmes verticales des deux profilés 5 et 6, et recevant un axe d'articulation horizontal 10 pour un crochet de préhension pivotant (décrit ci-après).

Vers chaque extrémité, mais en arrière des trous coaxiaux recevant l'axe d'articulation 10 précité, le palonnier 4 comporte deux autres trous coaxiaux, ménagés respectivement dans les âmes verticales des deux profilés 5 et 6, et recevant un axe d'articulation horizontal 11 pour un verrou pivotant (décrit ci-après).

A chacune de ses extrémités, le palonnier 4 est encore muni de deux anneaux horizontaux, respectivement 12 et 13 (non indiqués sur la figure 1 mais visibles sur les figures suivantes). Chaque anneau 12 ou 13, soudé sur les parties terminales des deux profilés 5 et 6, est prévu pour recevoir une corde 14 de guidage de manutention d'un bloc de lest 3, comme illustré sur la figure 8.

Le préhenseur 2 comprend deux crochets de préhension, respectivement 15 et 16, articulés symétriquement sur les axes horizontaux 10 portés par les deux extrémités du palonnier 4, chaque crochet 15 ou 16 traversant ainsi l'interstice 7 ménagé entre les deux profilés 5 et 6.

Chaque crochet de préhension 15 ou 16, s'étendant de façon sensiblement rectiligne et en oblique, de part et d'autre de son axe d'articulation 10, comprend lui-même:
- une partie avant, située sous le palonnier 4, et formant un bec d'accrochage 17 dirigé vers l'intérieur;
- une partie arrière 18, située au-dessus du palonnier 4, et faisant office de contrepoids ;
- dans la partie arrière 18, un doigt soudé 19 de commande de verrouillage ;
- à l'extrémité de cette partie arrière 18, un trou recevant un axe transversal 20, pour la liaison du crochet 15 ou 16 avec une élingue de manutention (décrite plus loin).

On notera que les plaques de protection 42 s'étendent dans la zone de débattement des parties arrières 18 des deux crochets de préhension 15 et 16, pour assurer la protection des mains de l'opérateur.

Le préhenseur 2 comprend aussi deux verrous pivotants, respectivement 21 et 22, articulés symétriquement sur les axes horizontaux 11 portés par le palonnier 4, avec un premier verrou 21 associé à l'un des crochets de préhension 15, et un second verrou 22 associé à l'autre crochet de préhension 16.

Chaque verrou 21 ou 22 possède lui-même une forme coudée et en crochet, avec :
- une partie inférieure 23 formant contrepoids, dirigée vers l'extrémité correspondante du palonnier 4 ;
- une partie supérieure 24 formant bec de verrouillage ;
- sur la partie supérieure 24, une rampe 25 tournée vers l'avant, destinée à coopérer avec le doigt 19 de commande de verrouillage du crochet 15 ou 16 associé ;
- une tige transversale 26 de commande de déverrouillage.

Enfin, le préhenseur 2 comprend deux élingues métalliques 27 et 28, qui sont disposées en "V" renversé. A leurs extrémités inférieures, les deux élingues 27 et 28 sont pourvues d'anneaux respectifs 29, pour leur liaison respectivement avec les extrémités arrières des deux crochets de préhension 15 et 16, chaque anneau 29 étant traversé par l'axe 20 du crochet associé. Les extrémités supérieures respectives des deux élingues 27 et 28 sont reliées à un anneau commun 30, pour la manutention de l'ensemble du préhenseur 2. On notera que chaque élingue 27 ou 28 forme, avec l'axe longitudinal du crochet de préhension 15 ou 16 correspondant, un angle obtus inférieur à 180°, permettant d'assurer un effort de maintien en position verrouillée des crochets 15 et 16, lorsque le préhenseur 2 est soulevé.

Par ailleurs, le dispositif de lestage comporte un aménagement particulier des blocs de lest 3, adapté au préhenseur 2 précédemment décrit.

Chaque bloc de lest 3, réalisé essentiellement en béton, possède une forme générale parallélépipédique allongée, et il comporte deux inserts métalliques 31 et 32 noyés dans le béton lors de sa coulée. Comme le montre en particulier la figure 2, les deux inserts métalliques 31 et 32 sont disposés symétriquement sur le bloc de lest 3, et chaque insert 31 ou 32 se compose d'une partie de préhension 33 du bloc de lest, et d'une partie de centrage 34 des blocs entre eux.

La partie de préhension 33 se présente comme une cheminée aplatie, s'étendant sur toute la hauteur du bloc de lest 3, et traversée, dans sa partie haute, par un axe transversal 35. L'écartement entre les deux axes transversaux 35, appartenant respectivement aux deux inserts 31 et 32, correspond à la distance horizontale entre les becs d'accrochage 17 respectifs des deux crochets de préhension 15 et 16 du préhenseur 2.

La partie de centrage 34 s'étend verticalement, sur le côté extérieur de la partie de préhension 33, à laquelle elle est rattachée par des barrettes horizontales 36. En forme générale de tige, cette partie de centrage 34 comporte, à son sommet, un pion de centrage conique 37 de préférence amovible, dépassant au-dessus de la face supérieure du bloc de lest 3. A sa base, la partie de centrage 34 forme un logement 38 de forme conique ou pyramidale, qui débouche dans la face inférieure du bloc de lest 3 et est prévu pour recevoir un pion de centrage d'un bloc de lest inférieur.

Comme le montrent les figures 2, 7, 9 et 12, les deux inserts métalliques 31 et 32 possèdent une différence de forme, en ce qui concerne leurs logements 38 respectifs. La partie de centrage 34 située à droite sur le dessin possède la forme générale d'une pyramide à base sensiblement carrée. L'autre partie de centrage 34, située à gauche, qui est aussi représentée sur la figure 13, possède la forme générale d'une pyramide à base rectangulaire allongée suivant la direction longitudinale du bloc de lest 3.

L'utilisation du dispositif de lestage, pour la pose des blocs de lest 3, sera maintenant décrite, en se référant aux figures successives du dessin. Cette utilisation comprend, de façon générale, l'accrochage des blocs de lest 3, puis leur manutention, et enfin leur décrochage.

En se référant d'abord aux figures 2 et 3, l'accrochage est effectué en amenant, au-dessus d'un bloc de lest 3, le préhenseur 2 lui-même qui est suspendu, par l'anneau 30 supérieur, à un crochet de manutention (non représenté). Au départ, les deux crochets de préhension 15 et 16 du préhenseur 2 sont verrouillés, c'est-à-dire retenus au moyen des verrous respectifs 21 et 22 dans leur position pour laquelle les deux becs d'accrochage 17 sont relevés, et écartés au maximum l'un de l'autre. La position verrouillée des crochets de préhension est en particulier illustrée, pour le crochet 16, par la figure 3 qui montre comment ce crochet 16 est retenu, par son doigt 19, dans le verrou 22.

Le préhenseur 2 est abaissé vers le bloc de lest 3, et centré sur ce bloc 3 à l'aide des deux équerres de centrage 8 et 9 qui viennent se placer au bord des logements délimités par les parties de préhension 33 respectives des deux inserts métalliques 31 et 32 - voir figure 4.

L'opérateur déverrouille alors manuellement les deux crochets de préhension 15 et 16, en agissant sur la tige de commande 26 de chaque verrou 21 et 22, de manière à libérer les doigts 19 des crochets 15 et 16. La figure 5 illustre cette opération de déverrouillage, le mouvement de pivotement imparti manuellement au verrou 22 ici visible étant indiqué par la flèche F1.

Ensuite, on amorce le levage de l'ensemble ; les élingues 27 et 28 se tendent, et les crochets de préhension 15 et 16 pivotent selon la flèche F2, dans le sens de l'abaissement et du resserrement de leurs becs d'accrochage 17. Ces becs d'accrochage 17 viennent alors s'engager autour des axes transversaux 35 des parties de préhension 33 du bloc de lest 3. On se réfère ici plus particulièrement à la figure 6, qui représente le détail B agrandi de la figure 7.

Le bloc de lest 3 est ainsi pris en charge par le préhenseur 2, dans une position de levage illustrée par la figure 7. Lors du levage du bloc de lest 3, le maintien en position des deux crochets de préhension 15 et 16 est assuré par le seul poids de ce bloc 3, compte tenu de l'angle inférieur à 180° formé par chaque élingue 27 ou 28 avec l'axe longitudinal du crochet 15 ou 16 correspondant.

On opère alors la manutention du bloc de lest 3 soulevé, pour l'amener au-dessus des blocs de lest 3 analogues déjà précédemment mis en place et empilés sur le châssis de base 39 de la grue, au-dessus duquel s'élève le mât 40 de la grue - voir figure 8. Au cours de cette opération, le guidage du bloc de lest 3 soulevé et déplacé est assuré par l'opérateur 41 posté au sol, au moyen d'une corde 14 fixée au palonnier 4, plus particulièrement à un anneau terminal 13 de ce palonnier 4.

Le bloc de lest 3 est ainsi présenté au-dessus des blocs de lest 3 déjà précédemment empilés, comme le montre la figure 9, le positionnement correct de ce bloc de lest 3 sur les autres blocs, étant assuré par les parties de centrage 34. Plus particulièrement, les pions de centrage coniques 37 appartenant au bloc de lest 3 précédemment posé viennent coopérer avec les logements 38 de forme conique ou pyramidale du bloc de lest 3 en cours de pose (la figure 9 montrant ces éléments juste avant qu'ils ne coopèrent). Lors de cette opération, le logement 38 de forme pyramidale particulière, à base rectangulaire allongée, permet d'absorber des écarts de positionnement entre les deux blocs de lest 3, tout en garantissant le bon alignement des faces latérales de ces deux blocs 3.

Le bloc de lest 3 considéré est ainsi "auto-centre" sur le bloc 3 immédiatement inférieur, sur la face supérieure duquel il vient finalement prendre appui.

A partir de ce moment, s'effectue encore le décrochage du bloc de lest 3 qui vient d'être posé, cette dernière phase étant illustrée par les figures 10 à 12. A cet effet, on poursuit le mouvement de descente du crochet de manutention, de sorte que les élingues 27 et 28 se détendent.

Sous l'effet du contrepoids constitué par leurs parties arrières 18 respectives, les crochets de préhension 15 et 16 amorcent un mouvement de basculement, autour des axes de pivotement 10, comme indiqué par la flèche F3 (pour le crochet 16) sur la figure 10.

Le mouvement de descente du crochet de manutention se poursuivant, les becs 17 des crochets de préhension 15 et 16 libèrent finalement les axes transversaux 35 du bloc de lest 3, comme l'illustre la figure 11 qui représente le détail C agrandi de la figure 12.

Au cours du basculement des crochets de préhension 15 et 16. qui s'opère lors de la descente du crochet de manutention, le doigt 19 de chacun de ces crochets agit sur la rampe 25 du verrou associé 21 ou 22. Le basculement des verrous 21 et 22, qui s'opère par gravité lorsque le doigt 19 arrive à l'extrémité inférieure de la rampe 25, provoque le verrouillage automatique des deux crochets de préhension 15 et 16 par les verrous respectifs 21 et 22.

Le préhenseur 2 peut alors être éloigné du bloc de lest 3 qui vient d'être posé, et ce préhenseur 2 peut être réutilisé, de la manière décrite ci-dessus, pour la prise et la pose du bloc de lest 3 suivant, et ainsi de suite...

On notera que le blocs de lest 3 peuvent ainsi être empilés soit en superposition directe (voir figures 9 et 12), soit en quinconce comme l'illustre la figure 8.

L'on ne s'éloignerait pas du cadre de l'invention, telle que définie dans les revendications annexées, par des modifications constructives du palonnier, ou par des modifications de détail de la forme des crochets de préhension et de leurs verrous, ou encore par une adaptation à des blocs de lest de toutes dimensions et formes.

## Revendications

1. Dispositif de lestage pour grue, en particulier pour grue à tour, comprenant des blocs de lest (3) empilables sur un châssis de base (39) de la grue, et un préhenseur (2) pour la manutention des blocs de lest (3), le préhenseur (2) étant prévu pour être relié, en utilisation, à un moyen de manutention, ce dispositif comprenant des moyens de liaison non permanente par accrochage entre le préhenseur (2) et un bloc de lest (3), ainsi que des moyens pour le centrage des blocs de lest (3) empilés, les uns par rapport aux autres, **caractérisé en ce que** les moyens de liaison non permanente précités comprennent deux crochets de préhension opposés (15, 16) montés pivotants, autour d'axes horizontaux (10), dans les régions d'extrémité d'un palonnier (4) du préhenseur (2), chaque crochet de préhension (15, 16) possédant, d'un côté de son axe de pivotement (10), un bec d'accrochage (17) prévu pour coopérer avec un axe transversal (35) placé dans un logement correspondant (33) d'un bloc de lest (3), et de l'autre côté de son axe de pivotement (10), une partie arrière (18) rattachée à une élingue (27, 28) par laquelle le préhenseur (2) est suspendu en utilisation au câble de levage, à chaque crochet de préhension (15, 16) étant associé un verrou (21, 22) porté par le palonnier (4) et prévu pour maintenir temporairement le crochet de préhension (15, 16) correspondant en position de libération de l'axe transversal (35).

2. Dispositif de lestage pour grue selon la revendication 1, **caractérisé en ce que** le palonnier (4) est constitué à partir de deux barres ou profilés (5, 6) parallèles, solidarisés l'un avec l'autre en ménageant entre eux un interstice longitudinal (7), de manière à former aux deux extrémités du palonnier (4) des chapes servant à l'articulation des deux crochets de suspension (15, 16).

3. Dispositif de lestage pour grue selon la revendication 2, **caractérisé en ce que** sur les deux barres ou profilés (5, 6) du palonnier (4) sont fixées des plaques de protection verticales, qui protègent la zone de débattement de la partie arrière (18) des crochets de préhension (15, 16).

4. Dispositif de lestage pour grue selon l'une quelconque des revendications 1 à 3, **caractérisé en ce que** la partie arrière (18) de chaque crochet de préhension (15, 16) constitue elle-même, ou porte, un contrepoids.

5. Dispositif de lestage pour grue selon l'une quelconque des revendications 1 à 4, **caractérisé en ce que** chaque élingue (27, 28) forme, avec l'axe longitudinal du crochet de préhension (15, 16) correspondant, un angle inférieur à 180°.

6. Dispositif de lestage pour grue selon l'une quelconque des revendications 1 à 5, **caractérisé en ce que** chaque verrou (21, 22) du préhenseur (2) est un verrou monté pivotant autour d'un axe horizontal (11) porté par le palonnier, le verrou (21, 22) possédant une forme coudée, avec une partie inférieure (23) formant contrepoids, et une partie supérieure (24) formant bec de verrouillage et munie d'une rampe (24), destinée à coopérer avec un doigt de commande (19) porté par la partie arrière du crochet de préhension (15, 16) correspondant.

7. Dispositif de lestage pour grue selon l'une quelconque des revendications 1 à 6, **caractérisé en ce que** les blocs de lest (3), réalisés essentiellement en béton, comportent chacun deux parties de préhension métalliques (33), noyées dans le béton, qui délimitent chacune un logement apte à recevoir partiellement un crochet de préhension (15, 16), chaque partie de préhension métallique (33) étant munie d'un axe transversal (35), traversant le logement qu'elle délimite et prévu pour coopérer avec le bec d'accrochage (17) d'un crochet de préhension (15, 16) engagé dans ce logement.

8. Dispositif de lestage pour grue selon la revendication 7, **caractérisé en ce que** sont fixées, sous le palonnier (4), deux équerres de positionnement (8, 9), prévues pour coopérer, respectivement, avec les bords supérieurs .des logements délimités par les deux parties de préhension (33) d'un bloc de lest (3).

9. Dispositif de lestage pour grue selon l'une quelconque des revendications 1 à 8, **caractérisé en ce que** les moyens pour le centrage des blocs de lest (3) empilés, les uns par rapport aux autres, comprennent sur chaque bloc de lest (3) des pions de centrage coniques (37), qui dépassent au-dessus de la face supérieure du bloc de lest (3), et des logements correspondants (38) de forme évasée, en particulier conique ou pyramidale, qui débouchent dans la face inférieure du bloc de lest (3).

10. Dispositif de lestage pour grue selon la revendication 9, **caractérisé en ce que** l'un des logements (38) de forme évasée de chaque bloc de lest (3) possède la forme générale d'une pyramide à base rectangulaire allongée suivant la direction longitudinale de ce bloc de lest (3).

11. Dispositif de lestage pour grue selon l'ensemble des revendications 2 et 9, **caractérisé en ce que** les pions de centrage (37) et les logements correspondants (38) appartiennent à des parties de centrage métalliques (34), chaque partie de centrage métallique (34) s'étendant verticalement sur un côté d'une partie de préhension métallique (33), et étant rattachée à celle-ci (en 36) pour constituer un insert métallique unique (31, 32), noyé dans le béton du bloc de lest (3).

12. Dispositif de lestage pour grue selon l'une quelconque des revendications 1 à 11, **caractérisé en ce que** le palonnier (4) est muni, à ses extrémités, d'anneaux (12, 13) prévus pour recevoir une corde de guidage (14), utilisable en cours de manutention d'un bloc de lest (3), accroché sous le palonnier (4).

## Patentansprüche

1. Vorrichtung zum Ballastieren eines Krans, insbesondere eines Turmdrehkrans, umfassend: Ballastblöcke (3), die auf einem Basisgestell (39) des Krans stapelbar sind, sowie einen Greifer (2) zum Fördern der Ballastblöcke (3), wobei der Greifer (2) so ausgerüstet ist, dass er im Einsatz mit einer Fördervorrichtung verbunden werden kann, wobei diese Vorrichtung Mittel zur zeitweiligen Hakenverbindung zwischen dem Greifer (2) und einem Ballastblock (3) umfasst, sowie Mittel zum Zentrieren der gestapelten Ballastblöcke (3), jeweils einer mit Bezug auf die anderen, **dadurch gekennzeichnet, dass** die Mittel für die vorgenannte zeitweilige Verbindung zwei gegenüberliegende Greifhaken (15, 16) umfassen, die um horizontale Achsen (10) schwenkbar an den Endbereichen einer Traverse (4) des Greifers (2) montiert sind, wobei jeder Greifhaken (15, 16) auf der einen Seite seiner Schwenkachse (10) eine Hakenspitze (17) hat, die vorgesehen ist, um mit einer Querachse (35) zusammenzuwirken, die in einer entsprechenden Aufnahme (33) eines Ballastblocks (3) sitzt, und auf der anderen Seite seiner Schwenkachse (10) ein hinteres Teil (18) hat, das an einer Schlinge (27, 28) befestigt ist, mit der der Greifer (2) während des Einsatzes am Hubseil aufgehängt ist, und wobei jedem Greifhaken (15, 16) ein Riegel (21, 22) zugeordnet ist, der von der Traverse (4) getragen wird und dazu dient, zeitweilig den entsprechenden Greifhaken (15, 16) in von der Querachse (35) gelöster Stellung zu halten.

2. Vorrichtung zum Ballastieren eines Krans nach Anspruch 1, **dadurch gekennzeichnet, dass** die Traverse (4) von zwei parallelen Stäben oder Profilen (5, 6) gebildet wird, die fest miteinander verbunden sind, wobei zwischen ihnen ein kleiner längs verlaufender Zwischenraum (7) angeordnet ist, so dass an den beiden Enden der Traverse (4) Gabeln gebildet werden, die die Gelenkverbindung der zwei Greifhaken (15, 16) aufnehmen.

3. Vorrichtung zum Ballastieren eines Krans nach Anspruch 2, **dadurch gekennzeichnet, dass** an den zwei Stäben oder Profilen (5, 6) der Traverse (4) senkrechte Schutzplatten befestigt sind, die den Bereich der Bewegung des hinteren Teils (18) der Greifhaken (15, 16) absichern.

4. Vorrichtung zum Ballastieren eines Krans nach einem der Ansprüche 1 bis 3, **dadurch gekennzeichnet, dass** das hintere Teil (18) jedes Greifhakens (15, 16) selbst ein Gegengewicht bildet oder ein Gegengewicht trägt.

5. Vorrichtung zum Ballastieren eines Krans nach einem der Ansprüche 1 bis 4, **dadurch gekennzeichnet, dass** jede Schlinge (27, 28) mit der Längsachse des entsprechenden Greifhakens (15, 16) einen Winkel unter 180° bildet.

6. Vorrichtung zum Ballastieren eines Krans nach einem der Ansprüche 1 bis 5, **dadurch gekennzeichnet, dass** jeder Riegel (21, 22) des Greifers (2) ein Riegel ist, der um eine von der Traverse getragene horizontale Achse (11) schwenkbar montiert ist, wobei der Riegel (21, 22) eine abgewinkelte Form hat mit einem unteren Teil (23), das ein Gegengewicht bildet, und mit einem oberen Teil (24), das einen Verriegelungshaken bildet und mit einer Rampe (24) versehen ist, die die Aufgabe hat, mit einem Steuerfinger (19) zu kooperieren, der vom hinteren Teil des entsprechenden Greifhakens (15, 16) getragen wird.

7. Vorrichtung zum Ballastieren eines Krans nach einem der Ansprüche 1 bis 6, **dadurch gekennzeichnet, dass** jeder der im wesentlichen aus Beton hergestellten Ballastblöcke (3) zwei im Beton eingegossene Metallteile (33) zum Greifen hat, die jeweils eine Aufnahme abgrenzen, die einen Greifhaken (15,16) teilweise aufnehmen kann, wobei jedes Metallteil (33) zum Greifen mit einer Querachse (35) versehen ist, die die von ihm abgegrenzte Aufnahme durchquert und vorgesehen ist, um mit der Hakenspitze (17) eines Greifhakens (15, 16) zusammenzuwirken, die in diese Aufnahme eingreift.

8. Vorrichtung zum Ballastieren eines Krans nach Anspruch 7, **dadurch gekennzeichnet, dass** unter der Traverse (4) zwei Positionierungswinkel (8, 9) befestigt sind, die vorgesehen sind, um jeweils mit den oberen Rändern der Aufnahmen zusammenzuwirken, die von den zwei Metallteilen (33) zum Greifen eines Ballastblocks (3) abgegrenzt werden.

9. Vorrichtung zum Ballastieren eines Krans nach einem der Ansprüche 1 bis 8, **dadurch gekennzeichnet, dass** die Mittel zum Zentrieren der gestapelten Ballastblöcke (3), jeweils einer in Bezug auf die anderen, auf jedem Ballastblock (3) konische Zentrierstifte (37) umfassen, die über die Oberseite des Ballastblocks (3) hinausragen, und entsprechende Aufnahmen (38) mit aufgeweiteter Form, insbesondere konisch oder pyramidenförmig, die nach der Unterseite des Ballastblocks (3) hin offen sind.

10. Vorrichtung zum Ballastieren eines Krans nach Anspruch 9, **dadurch gekennzeichnet, dass** die eine der Aufnahmen (38) mit aufgeweiteter Form jedes Ballastblocks (3) die allgemeine Form einer Pyramide mit verlängerter rechteckiger Basis hat, die gemäß der Längsrichtung dieses Ballastblocks (3) verläuft.

11. Vorrichtung zum Ballastieren eines Krans nach der Gesamtheit der Ansprüche 2 bis 9, **dadurch gekennzeichnet, dass** die Zentrierstifte (37) und die entsprechenden Aufnahmen (38) zu Metallteilen (34) zum Zentrieren gehören, wobei sich jedes Metallteil (34) zum Zentrieren vertikal auf einer Seite eines Metallteils (33) zum Greifen erstreckt und an diesem (bei 36) befestigt ist, um einen einzigen Metall-Einsatz (31, 32) zu bilden, der im Beton des Ballastblocks (3) eingegossen ist.

12. Vorrichtung zum Ballastieren eines Krans nach einem der Ansprüche 1 bis 11, **dadurch gekennzeichnet, dass** die Traverse (4) an ihren Enden mit Ringen (12, 13) versehen ist, die vorgesehen sind, um ein Führungsseil (14) aufzunehmen, das während des Fördervorgangs eines unter der Traverse (4) eingehakten Ballastblocks (3) eingesetzt wird.

## Claims

1. Ballasting device for a crane, in particular for a tower crane, comprising ballast blocks (3) that can be stacked onto a base frame (39) of the crane, and a gripper (2) for handling the ballast blocks (3), the gripper (2) being designed to be connected, during use, to a handling means, this device comprising means of nonpermanent connection, by hooking, between the gripper (2) and a ballast block (3), and also means for centering the stacked ballast blocks (3) relative to one another, **characterized in that** the aforementioned means of nonpermanent connection comprise two opposed gripping hooks (15, 16) mounted pivotably, about horizontal pins (10), in the end regions of a lifting beam (4) of the gripper (2), each gripping hook (15, 16) having, on one side of its pivot pin (10), a hooking catch (17) designed to interact with a transverse pin (35) placed in a corresponding housing (33) of a ballast block (3), and, on the other side of its pivot pin (10), a rear part (18) attached to a sling (27, 28) by which the gripper (2) is suspended from the hoisting cable, during use, each gripping hook (15, 16) being assigned a lock (21, 22) that is borne by the lifting beam (4) and designed to temporarily keep the corresponding gripping hook (15, 16) in the position in which the transverse pin (35) is released.

2. Ballasting device for a crane according to claim 1, **characterized in that** the lifting beam (4) is constituted by two parallel bars or profiles (5, 6) that are secured to one another with a longitudinal gap (7) left between them, so as to form, at the two ends of the lifting beam (4), clevises serving for the articulation of the two suspension hooks (15, 16)

3. Ballasting device for a crane according to claim 2, **characterized in that** vertical protective plates are fastened onto the two bars or profiles (5, 6) of the lifting beam (4), these plates protecting the region in which the rear part (18) of the gripping hooks (15, 16) travels.

4. Ballasting device for a crane according ta any one of claims 1 to 3, **characterized in that** the rear part (18) of each gripping hook (15, 16) itself constitutes, or bears, a counterweight.

5. Ballasting device for a crane according ta any one of claims 1 to 4, **characterized in that** each sling (27, 28) forms an angle of less than 180° with the longitudinal axis of the corresponding gripping hook (15, 16).

6. Ballasting device for a crane according ta any one of claims 1 to 5, **characterized in that** each lock (21, 22) of the gripper (2) is a lock mounted pivotably about a horizontal pin (11) borne by the lifting beam, the lock (21, 22) having a bent shape, with a lower part (23) forming a counterweight, and an upper part (24) that forms a locking catch and is provided with a ramp (24) intended to interact with a control finger (19) borne by the rear part of the corresponding gripping hook (15, 16).

7. Ballasting device for a crane according to any one of claims 1 to 6, **characterized in that** the ballast blocks (3), made essentially of concrete, each comprise two metal grip parts (33), embedded in the concrete, that each delimit a housing capable of partially receiving a gripping hook (15, 16), each metal grip part (33) being provided with a transverse pin (35) passing through the housing delimited by said part and designed te interact with the locking catch (17) of a gripping hook (15, 16) engaged in this housing.

8. Ballasting device for a crane according to claim 7, **characterized in that** two right-angle positioning brackets (8, 9) are fastened under the lifting beam (4), these brackets being designed to interact, respectively, with the upper edges of the housings delimited by the two grip parts (33) of a ballast block (3).

9. Ballasting device for a crane according to any one of claims 1 to 8, **characterized in that** the means for centering the stacked ballast blocks (3) relative to one another comprise, on each ballast block (3), conical centering pegs (37) that protrude above the upper face of the ballast block (3), and corresponding housings (38) of flared shape, in particular of conical or pyramidal shape, that open out in the lower face of the ballast block (3).

10. Ballasting device for a crane according to claim 9, **characterized in that** one of the housings (38) of flared shape of each ballast block (3) has the general shape of a pyramid of rectangular base elongated in the longitudinal direction of this ballast block (3).

11. Ballasting device for a crane according to claims 2 and 9 together, **characterized in that** the centering pegs (37) and the corresponding housings (38) belong to metal centering parts (34), each metal centering part (34) extending vertically over one side of a metal grip part (33) and being attached to the latter (at 36) to constitute a single metal insert (31, 32) embedded in the concrete of the ballast block (3).

12. Ballasting device for a crane according to any one of claims 1 to 11, **characterized in that** the lifting beam (4) is provided at its ends with rings (12, 13) designed to receive a guide rope (14) that can be used while handling a ballast block (3) hooked in under the lifting beam (4).
